# EUROPÄISCHE PATENTSCHRIFT

(11) **EP 0 004 392 B1**
(45) Veröffentlichungstag und Bekanntmachung des Hinweises auf die Patenterteilung: **24.03.1982**
(21) Anmeldenummer: 79200063.0
(22) Anmeldetag: 07.02.1979
(51) Int. Cl.: F01D 25/28, F16M 1/04, F01K 9/00

(54) **Befestigung für eine Turbine und einen Kondensator**
Supporting device for a turbine and a condenser
Dispositif de support pour une turbine et un condensateur

(30) Priorität: 21.03.1978 CH 3059/78
(43) Veröffentlichungstag der Anmeldung: 03.10.1979
(73) Patentinhaber: BBC Aktiengesellschaft Brown, Boveri & Cie., CH-5401 Baden (CH)
(72) Erfinder: Kaelber, Günter, CH-5413 Birmenstorf (CH)

## Beschreibung

Die vorliegende Erfindung betrifft eine Befestigungsvorrichtung für eine Turbine und einen Kondensator, wobei Turbine und Kondensator an einem gemeinsamen Fundamenttisch befestigt sind und zwischen der Turbine und dem Kondensator eine flexible Verbindung vorgesehen ist und die Turbine am Fundamenttisch axial beweglich aufliegt.

Zur Befestigung von Turbine und Kondensator sowie zur Verbindung derselben sind bereits verschiedene Vorschläge gemacht worden. Die bekanntesten und am meisten verwendeten Ausführungsformen sind so ausgebildet, dass die Turbine auf einem Fundamenttisch und der Kondensator unabhängig davon auf einem Gebäudefundament starr gelagert sind und zwischen beiden Maschinenteilen eine flexible Verbindung vorgesehen ist (US-A 1 881 443).

Bei diesen bekannten Anordnungen wirkt sich besonders nachteilig aus, dass die Fundamentteile nicht federnd gelagert werden können und dass eine besonders schwere Fundamentausführung mit grossem Platzbedarf erforderlich ist, da die atmosphärische Belastung voll vom Fundament aufgenommen werden muss.

Ferner sind Turbinen-/Kondensator-Befestigungen bekanntgeworden, bei welchen wohl die Verbindung zwischen Turbine und Kondensator flexibel ausgebildet ist, jedoch eine federnde Fundamentlagerung nicht vorgesehen wird, wie dies beispielsweise in den beiden franz. Patentschriften 2 120 382 und 2 109 432 beschrieben worden ist.

Weiterhin wird in der franz. Patentschrift 904 852 eine Turbinenbefestigung beschrieben, bei welcher zwischen der Turbine und dem Kondensator eine starre Verbindung vorgesehen ist, während beide Komponenten an einem gegenüber dem Fundament federnd gelagerten Fundamenttisch befestigt sind.

Bei den vorstehend angeführten Ausbildungsformen ist von Nachteil, dass die dynamischen Lasten gegenseitig direkt auf die Maschinenelemente einwirken bzw. die konstruktiven Ausbildungen relativ aufwendig sind.

Es ist Aufgabe der vorliegenden Erfindung, eine Befestigungsvorrichtung für eine Turbine und dazugehörenden Kondensator zu schaffen, bei welcher die atmosphärische Belastung vom Fundament nicht aufgenommen werden muss und bei welcher eine einfache, raumsparende Fundamentausbildung möglich ist.

Die vorgenannte Aufgabe wird erfindungsgemäss dadurch gelöst, dass der Fundamenttisch auf Abstützungen zu einer Tragstruktur federnd gelagert ist, und dass der Kondensator seitliche Auflagen aufweist, welche im Fundamenttisch kraftschlüssig eingegossen sind.

Gemäss einer Variante kann der Fundamenttisch auf Abstützungen zu einer Tragstruktur federnd gelagert sein und der Kondensator mit den Auflagen in Aussparungen oder auf der Unterfläche des Fundamenttisches axial gleitend gelagert sein.

Dabei ist von Vorteil, dass der fertig montierte Kondensator am Fundamenttisch axial gleitend aufgehängt und mit der Turbine auf einfache Weise verbunden werden kann.

Weiterhin kann der Fundamenttisch auf Abstützungen zu einer Tragstruktur federnd gelagert sein und der Kondensator über die Auflagen mittels an Federbolzen geführten Stützfedern und Abfangfedern in Aussparungen des Fundamenttisches federnd gelagert sein.

Aus der vorgenannten Variante der Befestigungsvorrichtung, bei welcher die Auflagen starr im Fundamenttisch eingegossen sind, ergibt sich der Vorteil, dass in der Öffnung des Fundamenttisches für die Verbindung Kondensator/Turbine eine glatte Aussparung vorgesehen werden kann, wodurch die flexible Verbindung nach innen in den Abdampfraum hineinragt.

In der Zeichnung sind Ausführungsbeispiele der drei Varianten des Erfindungsgegenstandes in vereinfachter Weise dargestellt. Es zeigt:
Fig. 1 einen Querschnitt durch eine erfindungsgemässe Befestigungsvorrichtung,
Fig. 2-5 verschiedene Detailansichten von Ausbildungen der Befestigungsvorrichtung und der Kondensatoraufhängung.

Gemäss Fig. 1 ist mit 1 eine Turbine bezeichnet, an welcher ein Kondensator 2 an deren Abdampfraum 3 mittels flexibler Verbindung 4 befestigt ist. Die Turbine 1 und der Kondensator 2 sind mittels Auflagen 5, 5' an einem Fundamenttisch 6 befestigt, welcher mittels Federn 7 auf Abstützungen 8, die zu einer (nicht dargestellten) Tragstruktur gehören, federnd gelagert ist.

In der Fig. 2 sind die Auflagen 5 für den Kondensator 2 in den Fundamenttisch 6 starr eingegossen. Die durch die weitgehend verhinderten Wärmedehnungen auftretenden Spannungen werden vom Kondensatormantel 9, welcher mit den Auflagen 5 verbunden ist, aufgenommen. Die flexible Verbindung 4 zwischen der Turbine 1 und dem Kondensator 2 ist in den Abdampfraum 3 hineingerichtet.

Bei der Ausbildungsform gemäss Fig. 3 sind im Fundamenttisch 6 Aussparungen 10 vorgesehen, in welchen die Auflagen 5 des Kondensators 2 befestigt sind, während die Auflagen 5' der Turbine 1 an der Oberseite des Fundamenttisches angeordnet werden. Die flexible Verbindung 4 zwischen der Turbine 1 und dem Kondensator 2 ragt in die Aussparung 10 hinein. Die Auflage 5 des Kondensators 2 ist so ausgelegt, dass Axialverschiebungen aufgenommen werden können.

Nach der Fig. 4 ist der Kondensator 2 an der Unterseite und die Turbine 1 an der Oberseite des Fundamenttisches 6 mittels der Auflagen 5, 5' befestigt, während die flexible Verbindung 4 in der Aussparung 10 des Fundamenttisches 6 angeordnet ist. Eine weitere, mögliche Ausbildung der Befestigungsvorrichtung geht aus der Fig. 5 hervor. Dabei ist der Kondensator 2 am Fundamenttisch 6 so aufgehängt, dass zwischen den Auflagen 5 und dem Fundamenttisch 6 Stützfedern 11 angeordnet sind, welche durch Federbolzen 12 mit Abfangfedern 13 verbunden sind, welche in den Aussparungen 10 angeordnet sind, wobei die Federwege begrenzbar sind. Diese Ausbildung ermöglicht eine weitgehende Verminderung von Schwingungsanregungen zwischen dem Fundamenttisch 6 und dem Kondensator 3 bei dynamischer Belastung.

## Patentansprüche

1. Befestigungsvorrichtung für eine Turbine und einen Kondensator, wobei Turbine (1) und Kondensator (2) an einem gemeinsamen Fundamenttisch (6) befestigt sind und zwischen der Turbine (1) und dem Kondensator (2) eine flexible Verbindung (4) vorgesehen ist und die Turbine (1) am Fundamenttisch (6) axial beweglich aufliegt, dadurch gekennzeichnet, dass der Fundamenttisch (6) auf Abstützungen (8) zu einer Tragstruktur federnd gelagert ist, und dass der Kondensator (2) seitliche Auflagen (5) aufweist, welche im Fundamenttisch (6) kraftschlüssig eingegossen sind.

2. Befestigungsvorrichtung für eine Turbine und einen Kondensator, wobei Turbine (1) und Kondensator (2) an einem gemeinsamen Fundamenttisch (6) befestigt sind und zwischen der Turbine (1) und dem Kondensator (2) eine flexible Verbindung (4) vorgesehen ist und die Turbine (1) am Fundamenttisch (6) axial beweglich aufliegt, dadurch gekennzeichnet, dass der Fundamenttisch (6) auf Abstützungen (8) zu einer Tragstruktur federnd gelagert ist, und dass der Kondensator (2) mit den Auflagen (5) in Aussparungen (10) oder auf der Unterfläche des Fundamenttisches (6) axial gleitend gelagert ist.

3. Befestigungsvorrichtung für eine Turbine und einen Kondensator, wobei Turbine (1) und Kondensator (2) an einem gemeinsamen Fundamenttisch (6) befestigt sind und zwischen der Turbine (1) und dem Kondensator (2) eine flexible Verbindung (4) vorgesehen ist und die Turbine (1) am Fundamenttisch (6) axial beweglich aufliegt, dadurch gekennzeichnet, dass der Fundamenttisch (6) auf Abstützungen (8) zu einer Tragstruktur federnd gelagert ist, und dass der Kondensator (2) über die Auflagen (5) mittels an Federbolzen (12) geführten Stützfedern (11) und Abfangfedern (13) in Aussparungen (10) des Fundamenttisches (6) federnd gelagert ist.

## Claims

1. Mounting installation for a turbine and a condenser, the turbine (1) and the condenser (2) being mounted on a common foundation table (6), and a flexible connection (4) being provided between the turbine (1) and the condenser (2), and the turbine (1) resting on the foundation table (6) in a manner permitting axial movement, characterised in that the foundation table (6) is resiliently mounted on supports (8) belonging to a loadbearing structure, and in that the condenser (2) possesses lateral bearers (5), which are non-positively cast into the foundation table (6).

2. Mounting installation for a turbine and a condenser, the turbine (1) and the condenser (2) being mounted on a common foundation table (6), and a flexible connection (4) being provided between the turbine (1) and the condenser (2), and the turbine (1) resting on the foundation table (6) in a manner permitting axial movement, characterised in that the foundation table (6) is resiliently mounted on supports (8) belonging to a loadbearing structure, and in that the condenser (2) is mounted, by means of the bearers (5), in recesses (10) in the foundation table (6), or on the under-surface of the foundation table, in a manner permitting axial sliding.

3. Mounting installation for a turbine and a condenser, the turbine (1) and the condenser (2) being mounted on a common foundation table (6), and a flexible connection (4) being provided between the turbine (1) and the condenser (2), and the turbine (1) resting on the foundation table (6) in a manner permitting axial movement, characterised in that the foundation table (6) is resiliently mounted on supports (8) belonging to a loadbearing structure, and in that the condenser (2) is resiliently mounted, in recesses (10) in the foundation table (6), via the bearers (5), by means of supporting springs (11) and bracing springs (13) which are guided on spring-bolts (12).

## Revendications

1. Dispositif de fixation pour une turbine et un condenseur, la turbine (1) et le condenseur (2) étant fixés sur une dalle de fondation commune (6), une liaison flexible (4) étant prévue entre la turbine (1) et le condenseur (2) et la turbine étant supportée sur la dalle de fondation (6) de manière à pouvoir se déplacer axialement, caractérisé en ce que la dalle de fondation (6) est montée élastiquement sur des supports (8) d'une structure portante et le condenseur (2) présente des supports latériaux (5) qui sont noyés positivement dans la dalle de fondation (6).

2. Dispositif de fixation pour une turbine et un condenseur, la turbine (1) et le condenseur (2) étant fixés sur une dalle de fondation commune (6), une liaison flexible (4) étant prévue entre la turbine (1) et le condenseur (2) et la turbine (1) étant supportée sur la dalle de fondation (6) de manière à pouvoir se déplacer axialement, caractérisé en ce que la dalle de fondation (6) est montée élastiquement sur des supports (8) d'une structure portante et le condenseur (2) est monté axialement à coulissement par les supports (5) dans des évidements (10) pu.sur la surface inférieure de la dalle de fondation (6).

3. Dispositif de fixation pour une turbine et un condenseur, la turbine (1) et le condenseur (2) étant fixés sur une dalle de fondation commune (6), une liaison flexible (4) étant prévue entre la turbine (1) et le condenseur (2) et la turbine (1) étant supportée sur la dalle de fondation (6) de manière à pouvoir se déplacer axialement, caractérisé en ce que la dalle de fondation (6) est montée élastiquement sur des supports (8) d'une structure portante, et le condenseur (2) est monté élastiquement dans des évidements (10) de la dalle de fondation (6) au moyen de ressorts de support (11) et de ressorts de reprise (13) guidés sur des boulons (12).
